# EUROPÄISCHE PATENTSCHRIFT

(11) **EP 1 209 256 B1**
(45) Veröffentlichungstag und Bekanntmachung des Hinweises auf die Patenterteilung: **02.03.2011**
(21) Anmeldenummer: 01124757.4
(22) Anmeldetag: 17.10.2001
(51) Int. Cl.: C25B 15/08

(54) **Verfahren zum Verhindern von Streuströmen in peripheren Anlagenteilen in einer Elektrolyse**
Method for preventing stray currents in peripheral system parts during an electrolysis process
Procédé permettant d'empêcher des courants de fuite dans les éléments périphériques d'une installation d'élelctrolyse

(30) Priorität: 21.11.2000 DE 10057707
(43) Veröffentlichungstag der Anmeldung: 29.05.2002
(73) Patentinhaber: Outokumpu Oyj, 02200 Espoo (FI)
(72) Erfinder: Anastasijevic, Nikola, 63674 Altenstadt (DE); Schatton, Helmut, 44534 Lünen (DE)
(74) Vertreter: KEIL & SCHAAFHAUSEN Patentanwälte

(56) Entgegenhaltungen:
- EP-A- 0 033 586
- GB-A- 2 161 316
- US-A- 2 673 232

## Beschreibung

Die Erfindung betrifft ein Verfahren zum Verhindern von Streuströmen in peripheren Anlagenteilen in einer Elektrolyse, wobei eine Elektrolytleitung vom Ausgang einer Elektrolyse-Vorrichtung zu einem Sammelbehälter und von diesem zurück zum Eingang der Elektrolyse-Vorrichtung führt. Üblicherweise beträgt die Differenz der elektrischen Gleichspannung zwischen der Ausgangs-Elektrolytleitung und der zum Eingang führenden Leitung mindestens 3 Volt und vorzugsweise mindestens 10 Volt.

Bei Elektrolyse-Anlagen fließt außerhalb der eigentlichen Elektrolyse-Vorrichtung ein sogenannter Streustrom durch die Zuleitung und die Ableitung des Elektrolyten. Dieser Streustrom verursacht einen erhöhten Energieverbrauch und er kann in den peripheren Anlagenteilen, z. B. im Vorratsbehälter, in der Elektrolyt-Konditionierung und in einem üblicherweise vorhandenen Elektrolyt-Vorwärmer zu Korrosionsproblemen führen. Würde man die Zuleitung und/oder die Ableitung erden, so käme es im Bereich des Erdungsanschlusses zur Metallablagerung in der Leitung, wenn es sich um Metallgewinnungs- oder Metallbeschichtungs-Verfahren (Galvanotechnik) handelt.

Der Erfindung liegt die Aufgabe zugrunde, den durch die Zuleitung und die Ableitung fließenden Strom auf einfache und betriebssichere Weise zu verhindern, so dass auch bei relativ hohen elektrischen Spannungen in der Elektrolyse-Vorrichtung Streuströme in den peripheren Anlagenteilen außerhalb der Elektrolyse-Vorrichtung vermieden werden. Erfindungsgemäß gelingt dies dadurch, dass der Elektrolyt vom Ausgang der Elektrolyse-Vorrichtung zu einem ersten Behälter geführt wird, der höher als ein zweiter Behälter angeordnet ist, dass im ersten Behälter gesammelter Elektrolyt durch eine erste Saugheberleitung periodisch in den zweiten Behälter abfließt, dass im zweiten Behälter gesammelter Elektrolyt periodisch durch eine zweite Saugheberleitung in einen Sammelbehälter abfließt, der niedriger als der zweite Behälter angeordnet ist, dass sich das Auslaufende jeder Saugheberleitung im Abstand oberhalb des Flüssigkeitsspiegels des darunter angeordneten Behälters befindet und dass Elektrolyt stets nur in einer der beiden Saugheberleitungen oder in keiner Saugheberleitung fließt. Dies führt zum dauernden Unterbrechen des Stromflusses im peripheren Bereich zwischen dem Ausgang und Eingang der Elektrolyse-Anlage. Würde man statt dessen durch Umschalten von Ventilen arbeiten, könnten bereits kleine Elektrolytmengen, welche die Wände im Ventil benetzen, zu störender elektrischer Leitfähigkeit führen.

Das Verfahren kann in Elektrolyseanlagen verschiedener Art angewandt werden, die z. B. der Metallgewinnung, der Metall-Raffination, der Elektrosynthese oder der Galvanotechnik dienen.

Einzelheiten des Verfahrens werden mit Hilfe der in der Zeichnung schematisch dargestellten Elektrolyse-Anlage erläutert.
- Fig. 1: zeigt ein Fließschema des Verfahrens und
- Fig. 2: zeigt schematisch den Anstieg und die Abnahme des Füllstands im ersten und zweiten Behälter.

Zur Elektrolyse-Anlage der Fig. 1 gehört eine Elektrolyse-Vorrichtung (1) mit einer Spannungsquelle (2) für elektrischen Gleichstrom. Elektrolyt kommt aus dem Vorratsbehälter (3) und wird durch die Pumpe (4) zu einem Vorwärmer (5) geführt, bevor er durch die Zuleitung (6) in die Elektrolyse-Vorrichtung (1) eintritt. Die Elektrolyse-Vorrichtung kann z.B. eine oder mehrere Elektrolysezellen umfassen.

Gebrauchter Elektrolyt verlässt die Vorrichtung (1) durch die Ableitung (8) und wird durch die Pumpe (9) üblicherweise kontinuierlich in einen ersten Behälter (10) geführt. Der erste Behälter (10) ist höher angeordnet als ein zweiter Behälter (11), so dass Elektrolyt aus dem Behälter (10) periodisch durch eine Saugheberleitung (12) in den zweiten Behälter (11) abfließen kann. Vom zweiten Behälter fließt der Elektrolyt periodisch durch dessen Saugheberleitung (13) in den Vorratsbehälter (3) zurück. Eine gewisse Menge an gebrauchtem Elektrolyt entfernt man aus dem Verfahren, und frischer Elektrolyt wird nachgeliefert, was jedoch zur Vereinfachung nicht dargestellt ist. Das Auslaufende (12a) oder (13a) liegt tiefer als die jeweilige Einlassöffnung der Leitung (12, 13).

Jeder der beiden Behälter (10) und (11) weist einen oberen Füllstand (A) für den Elektrolyten auf, bei welchem der Elektrolyt durch die jeweilige Saugheberleitung (12) oder (13) nach außen und unten abzufließen beginnt. Durch die Zähigkeit der Flüssigkeit und die Wirkung der Schwerkraft fließt der Elektrolyt solange, bis die Füllstandshöhe (B) erreicht ist, wo die Leitung (12) oder (13) nicht mehr in den Elektrolyten eintaucht.

Es wird dafür gesorgt, dass Elektrolyt stets nur in einer der beiden Saugheberleitungen oder in keiner Saugheberleitung (12, 13) fließt. Einzelheiten werden weiter unten, zusammen mit Fig. 2, erläutert. Um Elektrolyt aus der Leitung (13) dann zum Fließen zu bringen, wenn der Fluss durch die Leitung (12) unterbrochen ist, führt man durch eine Rückleitung (15) mit geeignet geregelter Pumpe (16) aus dem Vorratsbehälter (3) zeitweilig eine kleine Elektrolytmenge in den Behälter (11), um den Füllstand bis mindestens zur Höhe (A) anzuheben. Dies geschieht dann, wenn in keiner der beiden Saugheberleitungen Elektrolyt fließt. Üblicherweise sorgt man dafür, dass sich der Füllstand im zweiten Behälter (11) durch den Elektrolytfluss durch die Saugheberleitung (13) schneller verringert als der Füllstand im ersten Behälter (10) durch den Zufluss des von der Leitung (8) kommenden Elektrolyten ansteigt. Dadurch erreicht man eine relativ lange Zeitspanne, während der kein Elektrolyt durch die Leitung (12) fließt.

### Beispiel:

In einer Laborapparatur, in welcher man gemäß Fig. 1 arbeitet, ist die Elektrolysevorrichtung durch einen Wasservorrat ersetzt. Durch die Leitung (8) fließen dem Behälter (10) kontinuierlich 60 l/h Wasser zu, die Saugheberleitung (12) hat einen Innendurchmesser von 10 mm, der Innendurchmesser der Saugheberleitung (13) beträgt 12 mm. Die zeitliche Veränderung der Füllstände in den Behältern (10) und (11) zwischen dem Maximum (A) und dem Minimum (B) ist in Fig. 2 dargestellt, t ist die Zeitachse.

Der Behälter (10) fasst maximal 1l; zusammen mit der gleichzeitig vom Wasservorrat zufließenden Menge verringert sich der Füllstand im Behälter (10) während 26 Sekunden vom Maximum (A) bis zum Minimum (B), das ist in Fig. 2 die Zeitspanne zwischen t₀ und t₁. Die dabei in den zweiten Behälter (11) fließende Wassermenge reicht nicht, um einen Abfluss durch die Leitung (13) in Gang zu bringen. Es ist hierfür noch eine durch die Pumpe (16) geförderte, vom Sammelbehälter (3) kommende Wassermenge während der Zeitspanne zwischen t1 und t2 nötig. Hierdurch wird die Füllhöhe (A) im Behälter (11) erreicht, so dass das Abfließen durch die Leitung (13) möglich ist. Während einer Zeitdauer von 18 Sekunden, zwischen den Zeitpunkten t2 und t3, sinkt der Füllstand im Behälter (11) von (A) auf (B). Zwischen den Zeitpunkten t3 und t4 fließt Wasser weder in der Leitung (12) noch in der Leitung (13). Dann, ab dem Zeitpunkt t4, hat die Füllhöhe im Behälter (10) wieder die Höhe (A) erreicht, und Flüssigkeit fließt wieder durch die Leitung (12) in den Behälter (11). Das erläuterte Auf und Ab der Füllstände beginnt nun von neuem, wobei der Zeitpunkt t5 dem Zeitpunkt t1 entspricht. Die schraffierten Flächen zeigen an, dass in einer der Leitungen (12) oder (13) Flüssigkeit fließt, wodurch eine elektrisch leitende Verbindung mit dem darunter befindlichen Behälter hergestellt ist. Da der Fluss durch beide Leitungen niemals gleichzeitig erfolgt, ist ein elektrischer Stromfluss zwischen der Leitung (8) und der Leitung (6), vgl. Fig. 1, unmöglich gemacht.

## Patentansprüche

1. Verfahren zum Verhindern von Streuströmen in peripheren Anlagenteilen in einer Elektrolyse, wobei eine Elektrolytleitung vom Ausgang einer Elektrolyse-Vorrichtung zu einem Sammelbehälter und von diesem zurück zum Eingang der Elektrolyse-Vorrichtung führt, **dadurch gekennzeichnet, dass** der Elektrolyt vom Ausgang der Elektrolyse-Vorrichtung zu einem ersten Behälter geführt wird, der höher als ein zweiter Behälter angeordnet ist, dass im ersten Behälter gesammelter Elektrolyt durch eine erste Saugheberleitung periodisch in den zweiten Behälter abfließt, dass im zweiten Behälter gesammelter Elektrolyt periodisch durch eine zweite Saugheberleitung in den Sammelbehälter abfließt, der niedriger als der zweite Behälter angeordnet ist, dass sich das Auslaufende jeder Saugheberleitung im Abstand oberhalb des Flüssigkeitsspiegels des darunter angeordneten Behälters befindet und dass Elektrolyt stets nur in einer der beiden Saugheberleitungen oder in keiner Saugheberleitung fließt.

2. Verfahren nach Anspruch 1, **dadurch gekennzeichnet, dass** dann, wenn in keiner der beiden Saugheberleitungen Elektrolyt fließt, Elektrolyt aus dem Sammelbehälter in den zweiten Behälter gefördert wird.

## Claims

1. A method for preventing stray currents in peripheral system parts during an electrolysis process, an electrolyte line extending from the outlet of an electrolysis device to a collecting tank and from said collecting tank back to the inlet of the electrolysis device, **characterised in that** the electrolyte is supplied from the outlet of the electrolysis device to a first container which is arranged at a higher level than a second container, that electrolyte collected in the first container periodically flows out through a first syphon line into the second container, that electrolyte collected in the second container periodically flows out through a second syphon line into the collecting tank which is arranged at a lower level than the second container, that the outlet end of each syphon line is arranged at a distance above the liquid level of the container arranged thereunder, and that electrolyte always flows in only one of the two syphon lines or in neither of the syphon lines.

2. The method according to Claim 1, **characterised in that** when electrolyte flows in neither of the two syphon lines, electrolyte is conveyed from the collecting tank into the second container.

## Revendications

1. Procédé destiné à empêcher la circulation de courants vagabonds dans les parties périphériques d'une installation d'électrolyse, dans laquelle un conduit à électrolyte relie la sortie d'un dispositif d'électrolyse à un récipient de récupération pour relier ensuite ce dernier, dans le sens inverse, à l'entrée dudit dispositif d'électrolyse, **caractérisé en ce que** l'électrolyte est acheminé de la sortie dudit dispositif d'électrolyse vers un premier récipient disposé plus haut qu'un deuxième récipient, que l'électrolyte récupéré dans ledit premier récipient s'écoule périodiquement à travers un premier siphon dans ledit deuxième récipient, que l'électrolyte récupéré dans le deuxième récipient s'écoule périodiquement à travers un deuxième siphon dans un récipient de récupération qui est disposé plus bas que ledit deuxième récipient, que la matière sortant de chacun desdits siphons s'écoule à une certaine distance au dessus du niveau du liquide dans le récipient disposé en bas et qu'à tout moment, l'électrolyte ne coule que dans l'un des deux siphons ou dans aucun siphon.

2. Procédé selon la revendication 1, **caractérisé en ce que**, lorsqu'aucun électrolyte ne coule dans les deux siphons, l'électrolyte est acheminé depuis ledit récipient de récupération dans ledit deuxième récipient.
